# EUROPÄISCHE PATENTSCHRIFT

(11) **EP 0 028 037 B1**
(45) Veröffentlichungstag und Bekanntmachung des Hinweises auf die Patenterteilung: **19.05.1982**
(21) Anmeldenummer: 80200900.1
(22) Anmeldetag: 25.09.1980
(51) Int. Cl.: C10B 57/10, F26B 17/10, F26B 3/10

(54) **Verfahren und Vorrichtung zur Trocknung und Vorerhitzung von Kokskohle in einem einzigen Flugstromrohr**
Process and apparatus for drying and preheating coking coal in a single entrainment flow tube
Procédé et installation pour sécher et préchauffer du charbon à coke dans un tube de transport pneumatique unique

(30) Priorität: 24.10.1979 DE 2942878
(43) Veröffentlichungstag der Anmeldung: 06.05.1981
(73) Patentinhaber: Bergwerksverband GmbH, D-45307 Essen (DE); DIDIER ENGINEERING GmbH, 45009 Essen (DE)
(72) Erfinder: Rohde, Wolfgang, Dr.-Ing., D-4300 Essen 15 (DE); Kucharzyk, Werner, D-4300 Essen 1 (DE); Habermehl, Diethard, Dr. rer. nat., D-4300 Essen 14 (DE); Siebert, Werner, D-4300 Essen 1 (DE)

## Beschreibung

Die Erfindung betrifft ein Verfahren gemäß Oberbegriff des Anspruches 1 sowie einer Vorrichtung zur Durchführung des erfindungsgemäßen Verfahrens.

Die Trocknung und Vorerhitzung von Kokskohle erfolgt derzeit in ein- oder mehrstufigen, meist jedoch zweistufigen Flugstromapparaten. Ein Flugstromapparat besteht aus einem in der Regel senkrecht stehenden Flugstromrohr und einem oder mehreren nachgeschalteten Zyklonen, in denen die Gas/Feststofftrennung vorgenommen wird. Das Wärmeträgergas wird gewöhnlich in einer Brennkammer erzeugt und mit rückgeführten Brüden gemischt. Bei der Vorerhitzung von Kokskohle ist zunächst meistens eine Kohlenfeuchte von ca. 10 % auszutreiben ; nachfolgend wird gewöhnlich eine Vorerhitzung auf ca. 200 °C angestrebt. - In einer einstufigen Apparatur ist derzeit lediglich eine Vorerhitzung nur erreichbar, wenn gleichzeitig sehr hohe Gaseintrittstemperaturen und sehr lange Flugstromrohre verwendet werden.

Es ist nun in der DE-A1-28 41088 ein Verfahren zur Trocknung und Vorerhitzung von Kokskohle in einem einzigen Flugstromrohr vorgeschlagen worden, in welchem in an sich bekannter Weise ein heißer Gasstrom, der die am unteren Ende des Flugstromrohres eingespeiste, gemahlene, feuchte Kohle mitreißt, aufsteigt und aus dem am oberen Ende des Flugstromrohres die gesamte getrocknete und vorerhitzte Kohle aus dem Gasstrom ausgesondert wird und die gröberen Kornfraktionen des Einsatzgutes an mindestens einer Stelle im Flugstromrohr abgeschieden und unmittelbar nachfolgend wieder in das nur noch die feineren Kornfraktionen enthaltende Flugstromrohr eingespeist werden. Des weiteren ist eine Vorrichtung zur Durchführung dieses Verfahrens vorgeschlagen worden, die darin besteht, daß das Flugstromrohr in dem Bereich, in dem die gröberen Kornfraktionen abgeschieden werden sollen, einen gekrümmten Verlauf aufweist und einen nicht an der Krümmungsseite angesetzten, in die weitere Flugstromstrecke führenden Hauptabzweig für Gas und die feineren Kornfraktionen sowie einen dem gekrümmten Verlauf folgenden Nebenabzweig für die gröberen Kornfraktionen besitzt, und bei dem am Ende des Nebenabzweiges eine Vorrichtung zur Wiederaufgabe der gröberen Kornfraktionen in die weitere Flugstromstrecke angeordnet ist.

Es ist die Aufgabe der vorliegenden Erfindung, das genannte Verfahren zu verbessern und eine vereinfachte und weniger verschleißanfällige Vorrichtung zur Durchführung dieses Verfahrens zu schaffen.

Die Aufgabe wird bezüglich des Verfahrens durch die kennzeichnenden Merkmale des Anspruches 1 und bezüglich der Vorrichtung zur Durchführung dieses Verfahrens durch die kennzeichnenden Merkmale der Ansprüche 5 bzw. 6 gelöst.

Da der Wärme- und Stoffübergang im Flugstromrohr umso rascher erfolgt, je höher die Relativgeschwindigkeit der einzelnen Kohlekörner gegenüber dem Trägergas ist, wurden bisher Vorrichtungen in ein Flugstromrohr eingebaut, die die Feststoffe in gröbere und feinere Kornfraktionen separieren, die gröberen Kornfraktionen abbremsen und sie wieder zu den feineren in das Flugstromrohr einschleusen. Durch die erneute Einschleusung der gröberen Kornfraktionen werden diese wieder beschleunigt und der Wärmeübergang auf sie erhöht, so daß sie am oberen Ende des Flugstromrohres die gleiche Endtemperatur erreichen wie die feineren Kornfraktionen. - Zum Wiedereinschleusen der gröberen Kornfraktionen in das Flugstromrohr ist eine Wiederaufgabevorrichtung vorgeschlagen worden, vor welcher die Kohle in aller Regel völlig abgebremst wird. Da sie an dieser Stelle jedoch noch feucht ist, kommt es vor oder innerhalb dieser Vorrichtung unter Umständen zu Anbackungen und möglicherweise zur völligen Verstopfung. Außerdem führt die an dieser Stelle noch vorhandene Feuchtigkeit zu starker Korrosion, was zu einem hohen Verschleiß der entsprechenden Vorrichtungsteile führt.

Es wurde nun überraschenderweise gefunden, daß den genannten Nachteilen abgeholfen werden kann, wenn der Gasstrom im Flugstromrohr an einer oder mehreren Stellen jeweils in zwei Teilströme aufgeteilt wird, von denen der größere Teilstrom aus der ursprünglichen Richtung abgelenkt wird und der kleinere Teilstrom zunächst in seiner Richtung belassen wird. Der größere Teilstrom reißt die feineren Kornfraktionen aufgrund ihrer geringeren Trägheit mit, während der kleinere Teilstrom die gröberen Kornfraktionen mit sich nimmt. Wird der kleinere Teilstrom nun umgelenkt und dem größeren in annähernd entgegengesetzter Richtung zu diesem wieder zugeführt, so werden die gröberen Kornfraktionen, die er mit sich führt, um annähernd 180° umgelenkt und in das weitere Flugstromrohr mitgerissen, d.h. erneut beschleunigt.

Es hat sich weiterhin gezeigt, daß die Durchführung dieses Verfahrens auf zwei alternativen Wegen möglich ist. Der erste Weg ist der, daß der kleinere Gasstrom, der die gröberen Kornfraktionen mit sich führt, in einer Art Beipaß zur Hauptstromstrecke des Flugstromrohres geführt wird. Der zweite Weg ist der, daß der die gröberen Kornfraktionen mit sich führende Teilstrom in einem richtungskonstanten, totlaufenden Rohrende Wirbel bildet, in denen die Aufwärtsbewegung der Kohlekörper abgebremst wird. Aufgrund ihrer Schwerkraft fallen diese Körner dann wieder nach unten und werden von dem allgemeinen Gasstrom mitgerissen und somit erneut beschleunigt. - Bei der erstgenannten Möglichkeit ist es besonders vorteilhaft, die Gasmenge des zweiten Teilstromes je nach Verfahrensbedingungen zu variieren ; die kann durch an sich bekannte Vorrichtungen, z.B. Drosselklappen, geschehen. Auf diese Weise ist es möglich, das Spektrum der gröberen Kornfraktionen zu beeinflussen. Schließlich wird durch ein völliges Verschließen der genannten Drosselvorrichtung eine Situation erreicht, die der zweiten vorgeschlagenen Möglichkeit entspricht, nämlich daß der zweite Teilstrom in einem totlaufenden Rohrende Wirbel bildet und die in diesem Rohrende abgebremsten Kornfraktion aufgrund ihrer Schwerkraft wieder nach unten fallen und im allgemeinen Gasstrom erneut in das weitere Flugstromrohr mitgerissen werden.

Das erfindungsgemäße Verfahren hat sich als besonders wirkungsvoll erwiesen, wenn die zuvor separierten gröberen Kornfraktionen vor ihrer Wiedervereinigung in den Hauptstrom annähernd senkrecht nach unten sinkt, da dann die nachfolgende Beschleunidung besonders intensiv ist.

Die Wirbelausbildung des kleineren Teilstromes und somit der gröberen Kornfraktionen gemäß der zweiten Alternative ist besonders günstig, wenn das entsprechende, zunächst richtungskonstante totlaufende Rohrstück gegenüber dem Flugstromrohr querschnittserweitert ist.

Es hat sich schließlich als besonders vorteilhaft erwiesen, daß abgezweigte Rohrstück gegenüber dem Flugstromrohr vor und nach der Separiervorrichtung querschnittsverjüngt auszubilden, und zwar in der Art, daß der alte Querschnitt erst nach der Wiedervereinigung der beiden Gasströme erreicht wird.

Die Erfindung wird anhand der nachfolgenden Figuren näher erläutert, ist aber nicht auf die dortigen Ausführungsformen beschränkt :
Figur 1 zeigt eine erfindungsgemäße Vorrichtung gemäß den Ansprüchen 5 und 8 bis 10 ;
Figur 2 zeigt mit drei kleineren Variationen eine erfindungsgemäße Vorrichtung gemäße den Ansprüchen 6, 7, 9 und 10 ;
Figur 3 zeigt eine alternative Lösung zu Figur 2 gemäß den Ansprüchen 6, 7 und 9 ;

Bei allen drei Figuren handelt es sich um Vertikalschnitte durch ein Flugstromrohr.

Bei einer Ausführung der erfindungsgemäßen Vorrichtung nach Figur 1 strömt das Gas/Feststoffgemisch mit hoher Geschwindigkeit durch Flugstromrohr 1 und erfährt eine plötzliche Richtungsänderung durch den Abzweig 2. Die unterschiedliche Trägheit gröberer und feinerer Kornfraktionen bewirkt, daß die feineren Kornfraktionen der Richtungsänderung des Hauptgasstromes folgen, während die gröberen Kornfraktionen ihre alte Bewegungsrichtung beibehalten. Letztere werden dann durch ein gekrümmtes Rohrstück 4 aus ihrer ursprünglichen Bahn abgelenkt und in den Wiedereinschleusungskanal 5 geleitet. Durch die Schwerkraft der Partikel, ihre Reibung am Rohrbogen 4 und die Drosselung des Gasstromes wird ihre Geschwindigkeit erheblich verringert und gleichzeitig die Bewegungsrichtung geändert, so daß sie eine neue Beschleunigung erfahren, wenn sie in den weiteren Verlauf des Flugstromrohres 6 wieder eingespeist werden. Während der Beschleunigungsphase ist die gewünschte hohe Relativgeschwindigkeit gegenüber dem Gasstrom vorhanden, was zu einer Erhöhung der Wärmeübertragung führt. Mittels Drosselklappen 7 kann der Querschnitt des Beipasses verändert werden. Soweit diese Drosselklappe auf der Innenseite des Rohrbogens angebracht ist, wird durch sie einerseits der Kohlestrom, der aufgrund der Zentrifugalbeschleunigung an der Außenwand des Bogens entlangfliegt, nicht behindert, andererseits wird dadurch dem Trägergas aber ein ausreichend hoher Widerstand geboten und somit der Umfang der Kornfraktionen bestimmt, der durch den Beipass separiert wird. Je stärker die Drosselung ist, umso weniger feine Kornfraktionen gelangen in den Beipass. Mit einer solchen Klappe kann der Trägergasteilstrom, der den Weg durch den Beipass nimmt, auf ein Minimum reduziert werden ; mechanische Belastungen des körnigen Gutes werden jedoch weitgenhend vermieden.

Nach den Figuren 2 und 3 wird ebenfalls das mit hoher Geschwindigkeit im Flugstromrohr strömende Gas/Feststoffgemisch plötzlich abgelenkt, wobei das Gas durch die plötzliche Richtungsänderung nur die feineren Kornfraktionen mitreißen kann. Es tritt sofort in das nachfolgende Flugstromrohr wieder ein. Währenddessen werden die gröberen Kornfraktionen, die aufgrund ihrer Trägheit ihre Bewegungsrichtung nicht so schnell ändern können, in ein totendendes Rohrstück 8 geschleudert und dort in wirbelnde Bewegung versetzt und völlig abgebremst bzw. mit einer eventuell vorhandenen Rest-geschwindigkeit prallen die Partikel auf das Ende des totlaufenden Rohrstückes und werden so aus ihrer Flugrichtung abgelenkt. In freiem Fall fallen sie nun aus dem Totraum in der zum Gasstrom entgegengesetzten Richtung zurück und werden an der Abzweigstelle von dem von unten aufsteigenden Gasstrom mitgerissen und dem weiteren Verlauf des Flugstromrohres zugeführt.

Bei einem Flugstromrohr zur Trocknung und Vorerhitzung von Kokskohle von 30 m Länge und einem Durchmesser von 0,45 m, das mit einer Vorrichtung entsprechend Figur 1 etwa in mittlerer Höhe ausgerüstet wurde, sind folgende Werte gegenüber demselben Flugstromrohr ohne die erfindungsgemäße Vorrichtung bei sonst gleichen Bedingungen, nämlich bei einem Trägergasstrom von 4,75 m³/sec, einer Trägergasgeschwindigkeit von 30 m/sec und einem Durchsatz an Kohlepartikeln - Durchmesser 0 bis 6 mm - von 2,8 kg/sec, ermittelt worden :

Es ist deutlich zu erkennen, daß durch die Separation der Kohle und ihre erneute Beschleunigung die Verweilzeit eines Kohlepartikels im Flugstromrohr wesentlich erhöht wird. Das führt zu einem besseren Wärmeaustausch zwischen Trägergas und Kohlestrom, was sich in der Verringerung der Temperaturdifferenz deutlich zeigt. Die Entalpie des Trägergasstromes wird somit wesentlich besser ausgenutzt. Es treten daher niedrigere Eintritts- und Austrittstemperaturen des Wärmeträgergases auf, was geringere Abgasverluste zufolge hat.

## Patentansprüche

1. Verfahren zur Trocknung und Vorerhitzung von Kokskohle in einem einzigen Flugstromrohr, in welchem in an sich bekannter Weise ein heißer Gasstrom, der die am unteren Ende des Fiugstrom -_{'}hres eingespeiste, gemahlene, feuchte Kohle mitreißt, aufsteigt und am oberen Ende des agstromrohres die gesamte getrocknete und vorerhitzte Kohle aus dem Gasstrom ausgesondert wirc und die gröberen Kornfraktionen des Einsatzgutes an mindestens einer Stelle des Flugstromrohres abgeschieden und unmittelbar nachfolgend wieder in das nur noch die feineren Kornfraktionen enthaltende Flugstromrohr eingespeist werden, dadurch gekennzeichnet, daß der Gasstrom in zwei Teilströme aufgeteilt wird, indem die größere Gasmenge als erster Teilstrom unter Mitnahme der feineren Kornfraktionen aus der ursprünglichen Richtung abgelenkt wird und die kleinere Gasmenge als zweiter Teilstrom unter Mitnahme der gröberen Kornfraktion zunächst in seiner Richtung belassen, nachfolgend umgelenkt und mit dem ersten Teilstrom in annähernd entgegengesetzter Richtung wieder vereint wird.

2. Verfahren nach Anspruch 1, dadurch gekennzeichnet, daß die Gasmenge des zweiten Teilstromes, das Spektrum der gröberen Kornfraktion beeinflussend, geändert wird.

3. Verfahren nach Anspruch 1, dadurch gekennzeichnet, daß der zweite Teilstrom in wirbelnde Bewegungen versetzt wird.

4. Verfahren nach einem der Ansprüche 1 bis 3, dadurch gekennzeichnet, daß der zweite Teilstrom bei Vereinigung mit dem ersten Teilstrom annähernd senkrecht nach unten strömt.

5. Vorrichtung zur Durchführung des Verfahrens nach einem oder mehreren der Ansprüche 1 bis 4, dadurch gekennzeichnet, daß ein im wesentlichen vertikal verlaufendes Flugstromrohr bei einem abzweigenden Rohrstück ein zunächst richtungskonstantes Teilstück aufweist, welches nachfolgend gekrümmt ist und sich im weiteren Verlauf in annähernd entgegengesetzter Richtung zum abgezweigten Rohrstück mit diesem wieder vereint.

6. Vorrichtung zur Durchführung des Verfahrens nach Anspruch 3, dadurch gekennzeichnet, daß ein im wesentlichen vertikal verlaufendes Flugstromrohr bei einem abzweigenden Rohrstück ein im wesentlichen richtungskonstantes, totlaufendes Rohrstück aufweist.

7. Vorrichtung nach Anspruch 6, dadurch gekennzeichnet, daß das bei der Abzweigung zunächst richtungskonstante Rohrstück gegenüber dem Flugstromrohr querschnittserweitert ist.

8. Vorrichtung nach Anspruch 5, dadurch gekennzeichnet, daß das zunächst richtungskonstante Rohrstück eine Drosseleinrichtung für den Gasstrom aufweist.

9. Vorrichtung nach einem oder mehreren der Ansprüche 5 bis 8, dadurch gekennzeichnet, daß das bei der Abzweigung zunächst richtungskonstante Rohrstück bei der Wiedervereinigung mit dem weiteren Verlauf des abgezweigten Rohrstückes annähernd senkrecht nach unten gerichtet ist.

10. Vorrichtung nach einem oder mehreren der Ansprüche 5 bis 9, dadurch gekennzeichnet, daß das abgezweigte Rohrstück gegenüber dem Flugstromrohr bis nach der Wiedervereinigung mit dem zunächst richtungskonstanten Rohrstück querschnittsverjüngt ist und im weiteren Verlauf wieder den altern Querschnitt des Flugstromrohres aufweist.

## Claims

1. A method of drying and preheating coking coal in a single entrainment flow tube in which in a manner known per se a hot gas stream rises, entraining the ground, moist coal fed in at the lower end of the entrainment flow tube, and at the upper end of the entrainment flow tube the entire amount of dried and preheated coal is separated out of the gas stream and the coarser granular fractions of the charging material are separated out at at least one point of the entrainment flow tube and immediately afterwards are fed back into the entrainment flow tube containing only the finer granular fractions, characterised in that the gas stream is divided into two partial streams, the larger amount of gas as the first partial stream being diverted from the original direction and entraining the finer granular fractions, and the smaller amount of gas as the second partial stream initially being left in its direction of travel whilst entraining the coarser granular fraction, subsequently being turned back and reunited with the first partial stream in a direction approximately opposite thereto.

2. A method according to claim 1, characterised in that the amount of gas of the second partial stream, which influences the spectrum of the coarser granular fraction, is altered.

3. A method according to claim 1, characterised in that the second partial stream is displaced in whirling movements

4. A method according to any one of claims 1 to 3, characterised in that the second partial stream flows downwards approximately vertically on joining the first partial stream.

5. Apparatus for performing the method according to any one or more of claims 1 to 4, characterised in that along with a branching-off tube section an entrainment flow tube, which extends substantially vertically, comprises a partial section whose direction is initially constant, is subsequently curved, and is joined again to the further extension of the branched-off tube section in a direction which is approximately opposite to the extension thereof.

6. Apparatus for performing the method according to claim 3, characterised in that along with a branching-off tube section an entrainment flow tube extending substantially vertically comprises a dead- travelling tube section whose direction is substantially constant.

7. Apparatus according to claim 6, characterised in that near the branch the tube section whose direction is initially constant has a cross-section which is enlargened with respect to the entrainment flow tube.

8. Apparatus according to claim 5, characterised in that the tube section whose direction is initially constant comprises a throttling device for the gas stream.

9. Apparatus according to one or more of claims 5 to 8, characterised in that near the branch the tube section whose direction is initially constant is directed downwards approximately vertically when it is joined again to the further extension of the branched-off tube section.

10. Apparatus according to one or more of claims 5 to 9, characterised in that the branched-off tube section has a cross-section which, with respect to the entrainment flow tube, is tapered until after the reunion with the tube section whose direction is initially constant and again has the former cross-section of the entrainment flow tube in its further extension.

## Revendications

1. Procédé pour sécher et préchauffer du charbon à coke dans un unique tube à courant fluidisé dans lequel, d'une façon connue en soi, s'élève un courant gazeux chaud qui entraîne du charbon humide broyé introduit à l'extrémité inférieure du tube à courant fluidisé et, la totalité du charbon séché et préchauffé est séparée du courant de gaz chaud à l'extrémité supérieure du tube à courant fluidisé, et les fractions granulométriques grossières du produit d'entrée sont séparées en au moins un point du tube à courant fluidisé et, aussitôt après, sont introduites dans le tube à courant fluidisé qui contient encore les fractions granulométriques fines, caractérisé en ce que le courant gazeux est divisé en deux courants partiels, la plus forte quantité de gaz formant le premier courant partiel, étant déviée de la direction initiale en entraînant les fractions granulométriques fines et la plus petite quantité de gaz, constituant le deuxième courant partiel, étant tout d'abord laissée dans sa direction, en entraînant la fraction granulométrique grossière, puis déviée et réunie à nouveau au premier courant partiel dans une direction à peu près opposée.

2. Procédé suivant la revendication 1, caractérisé en ce qu'on modifie la quantité de gaz du deuxième courant partiel, en influant ainsi sur le spectre de la fraction granulométrique grossière.

3. Procédé suivant la revendication 1, caractérisé en ce qu'on met le deuxième courant partiel en mouvement tourbillonnaire.

4. Procédé suivant l'une des revendications 1 à 3, caractérisé en ce que le deuxième courant partiel s'écoule à peu près verticalement vers le bas au moment où il se réunit au premier courant partiel.

5. Dispositif pour la mise en oeuvre du procédé suivant une ou plusieurs des revendications 1 à 4, caractérisé en ce qu'un tube à courant fluidisé qui s'étend à peu près verticalement présente au niveau d'un tronçon de tube dérivé un tronçon partiel qui est tout d'abord sans changement de direction et qui est ensuite incurvé et à nouveau réuni à la suite du tronçon de tube dérivé, dans une direction à peu près opposée au parcours de ce tube.

6. Dispositif pour la mise en oeuvre du procédé suivant la revendication 3, caractérisé en ce qu'un tube à courant fluidisé qui s'étend à peu près verticalement présente dans un tronçon de tube dérivé un tronçon de tube en cul de sac, qui est essentiellement sans changement de direction.

7. Dispositif suivant la revendication 6, caractérisé en ce que le tronçon de tube qui est tout d'abord sans changement de direction au niveau de la dérivation est élargi en section comparativement au tube à courant fluidisé.

8. Dispositif suivant la revendication 5, caractérisé en ce que le tronçon de tube qui est tout d'abord sans changement de direction présente un dispositif d'étranglement du courant gazeux.

9. Dispositif suivant une ou plusieurs des revendications 5 à 8, caractérisé en ce que le tronçon de tube qui est tout d'abord sans changement de direction au niveau de la dérivation est dirigé à peu près verticalement vers le bas à l'endroit où il se réunit à nouveau à la suite du tracé du tronçon de tube dérivé.

10. Dispositif suivant une ou plusieurs des revendications 5 à 9, caractérisé en ce que le tronçon de tube dérivé est rétréci en section comparativement au tube à courant fluidisé jusqu'après la réunion avec le tronçon de tube qui est tout d'abord sans changement de direction et présente à nouveau l'ancienne section du tube à courant fluidisé sur la suite de son tracé.
